# EUROPÄISCHE PATENTSCHRIFT

(11) **EP 1 784 771 B1**
(45) Veröffentlichungstag und Bekanntmachung des Hinweises auf die Patenterteilung: **28.09.2016**
(21) Anmeldenummer: 05769087.7
(22) Anmeldetag: 01.06.2005
(51) Int. Cl.: G06Q 10/00, G06Q 50/00, G07B 17/00, A47G 29/14

(54) **VERFAHREN ZUR ENTGELTÜBERPRÜFUNG BEIM TRANSPORT VON POSTSENDUNGEN ÜBER EINE ELEKTRONISCHE PAKETFACHANLAGE, UND PAKETFACHANLAGE ZUR DURCHFÜHRUNG DIESES VERFAHRENS**
METHOD FOR VERIFYING POSTAGE WHEN MOVING POSTAL ARTICLES OVER AN ELECTRONIC PARCEL MAILBOX SYSTEM, AND ELECTRONIC PARCEL MAILBOX SYSTEM FOR PERFORMING THIS METHOD
PROCÉDÉ DE VÉRIFICATION DE TAXATION LORS DU TRANSPORT D'ENVOIS POSTAUX PAR L'INTERMÉDIAIRE D'UN SYSTÈME ÉLECTRONIQUE DE CASIERS POUR COLIS, ET SYSTÈME ÉLECTRONIQUE DE CASIERS POUR COLIS POUR LA MISE EN OEUVRE DU PROCÉDÉ

(30) Priorität: 26.07.2004 DE 102004036176
(43) Veröffentlichungstag der Anmeldung: 16.05.2007
(73) Patentinhaber: Deutsche Post AG, 53113 Bonn (DE)
(72) Erfinder: MAYER, Boris, 53129 Bonn (DE); STEINMANN, Sara, 53115 Bonn (DE)
(74) Vertreter: Jostarndt Patentanwalts-AG
(86) Internationale Anmeldenummer: PCT/EP2005/005854
(87) Internationale Veröffentlichungsnummer: WO 2006/010396

(56) Entgegenhaltungen:
- EP-A- 1 035 515
- WO-A-01/43053
- WO-A-01/48641
- WO-A-2004/019290
- WO-A-2004/029754
- US-A1- 2002 120 668

## Beschreibung

Die Erfindung betrifft ein Verfahren zur Entgeltüberprüfung beim Transport von Sendungen (z.B. Paketsendungen, Warensendungen oder anderen Postsendungen) über eine elektronische Paketfachanlage.

Die Erfindung betrifft ferner eine Paketfachanlage, die zur Durchführung dieses Verfahrens besonders entwickelt ist und die eine Vorrichtung zur Ausgabe von Entgeltmarken aufweist.

Neben der Verwendung von Schließfachanlagen für die Aufbewahrung beispielsweise von Gepäckstücken oder Bankdokumenten ist die Verwendung spezifisch ausgestalteter Anlagen zur Zustellung und Abholung von Waren- oder Postsendungen bekannt. Derartige elek-tronische Paketfachanlagen ermöglichen es, Sendungen durch einen Zusteller in einem verschließbaren Fach der Anlage zu deponieren, woraufhin der Empfänger der Sendung üblicherweise über die Einlieferung informiert wird. Der Empfänger kann die Sendung daraufhin zu einem beliebigen Zeitpunkt aus der Anlage abholen, wozu ihm beispielsweise ein individueller Zugangscode übermittelt wird.

Elektronische Paketfachanlagen und zugehörige Verfahren haben den Vorteil, dass ein Kunde zur Lieferung einer Sendung nicht wie üblich an seiner Heimatadresse anwesend sein muss, sondern eine Sendung direkt oder nach einem vergeblichen Zustellversuch in einer Paketfachanlage deponiert werden kann. Dem Empfänger wird somit bei einem vergeblichen Zustellversuch keine Benachrichtigung hinterlassen, mit welcher er die Sendung zu festen Öffnungszeiten einer Postfiliale abholen muss, sondern seine Flexibilität wird durch die Paketfachanlage erheblich erhöht.

Ein weiterer Vorteil elektronischer Paketfachanlagen ist es, dass die Anlagen auch zur Abgabe und zum Versand von Sendungen durch einen Kunden genutzt werden können. Bei den Sendungen kann es sich beispielsweise um Retourensendungen handeln, welche vom Empfänger über einen Transportdienstleister zurückgesendet werden sollen. Möglich ist auch der Erstversand von Sendungen, welche ein Kunde in einer Paketfachanlage einstellt und die durch einen Dienstleister abgeholt und einem Empfänger zugestellt werden.

Zur Implementatierung einer Versandfunktion in eine elektronische Paketfachanlage ist es vor allem erforderlich, eine korrekte Entgeltentrichtung oder -überprüfung für die jeweilige Sendung zu gewährleisten. Dazu ist es beispielsweise bekannt, ähnlich wie an üblichen Schließfachanlagen, an Paketfachanlagen Mittel zur Entgeltentrichtung wie Bargeldeinwürfe oder Kartenleser einzusetzen. Vorteilhaft ist ferner der Einsatz von Wertmarken wie Briefmarken oder anderer Marken mit einer gespeicherten Entgeltangabe, mit welchen Kunden Sendungen versehen und somit frankieren können. Derartige Wertmarken sind für den Kunden beispielsweise in Postfilialen, über das Internet oder an einer Paketfachanlage direkt erhältlich und werden von Kunden auf einer Paketsendung angebracht. Soll diese Sendung nicht in einer Postfiliale zum Versand abgegeben, sondern zur Abholung in einer Paketfachanlage eingestellt werden, besteht der Bedarf nach einer effektiven Entgeltüberprüfung, da an einer Paketfachanlage keine manuelle Überprüfung stattfinden kann.

Aus der Schrift WO 2004/019290 ist ein Verfahren zum Befördern einer Postsendung über eine elektronische Paketfachanlage bekannt, bei welchem der Postsendung ein Identifikationskode zugeordnet ist. Wenn die Postsendung in ein Fach der Paketfachanlage eingeliefert wird, wird der Identifikationskode erfasst, geprüft und in der Paketfachanlage und/oder einer zentralen Datenbank gespeichert.

Aufgabe der Erfindung ist es daher, ein Verfahren zur Entgeltüberprüfung beim Transport von Postsendungen über eine Paketfachanlage bereit zu stellen.

Aufgabe der Erfindung ist es ferner, eine Paketfachanlage zur Durchführung des Verfahrens bereitzustellen.

Erfindungsgemäß wird diese Aufgabe durch ein Verfahren mit den Merkmalen des unabhängigen Anspruchs 1 und eine Paketfachanlage mit den Merkmalen des unabhängigen Anspruchs 3 gelöst. Weitere vorteilhafte Ausgestaltungen des Verfahrens und der Paketfachanlage ergeben sich aus den Unteransprüchen 2, 4 und 5.

Das erfindungsgemäße Verfahren zur Entgeltüberprüfung beim Transport von Postsendungen über eine elektronische Paketfachanlage sieht vor, dass mehrere einmalige Identcodes in einem Speichermittel in Verbindung mit einer Vorrichtung zur Ausgabe von Entgeltmarken gespeichert werden. Ein Identcode aus dem Speichermittel wird vergeben und der Identcode wird in einem Verarbeitungsmittel der Vorrichtung einer Entgeltmarke zugeordnet. Die Vorrichtung gibt eine Entgeltmarke aus, welche wenigstens den vergebenen Identcode aufweist. Ergänzend kann die Entgeltmarke die Adresse des Absenders und/oder eine Empfängeradresse aufweisen. Bei der Vorrichtung zur Erstellung und zum Verkauf von Entgeltmarken kann es sich um eine Paketfachanlage oder einen eigenständigen Verkaufsautomaten handeln. In dem dargestellten besonders bevorzugten Ausführungsbeispiel ist die Vorrichtung in eine Paketfachanlage 10 integriert, so dass an der Anlage Entgeltmarken gekauft werden können, die direkt oder zeitverzögert zur Einstellung von Sendungen in die Anlage verwendet werden können.

Erfindungsgemäß ist der Identcode im Speichermittel durch wenigstens zwei Statusanzeigen 1 und 2 gekennzeichnet, von denen die erste Statusanzeige 1 angibt, dass eine Entgeltmarke mit diesem Identcode gedruckt wurde und die zweite Statusanzeige 2 angibt, dass keine Entgeltmarke mit diesem Identcode gedruckt wurde. Die Statusanzeige eines Identcodes im Speichermittel ist zweckmäßigerweise beim Start des Verfahrens auf 2 gesetzt. Die Statusanzeige eines Identcodes wird auf 1 gesetzt, nachdem von der Vorrichtung eine Entgeltmarke mit dem vergebenen I-dentcode ausgegeben wurde. Die Statusanzeige eines Identcodes wird auf 2 zurückgesetzt, wenn der Identcode einer Entgeltmarke an einer Paketfachanlage erfasst und die zugehörige Postsendung in die Paketfachanlage eingestellt wird.

Wünscht ein Kunde den Versand einer Postsendung über eine Paketfachanlage, wird der Identcode einer Entgeltmarke auf der Postsendung an der Paketfachanlage erfasst und mit den Identcodes und den zugehörigen Statusanzeigen im Speichermittel verglichen. Dabei löst ein erfasster Identcode, der nicht im Speichermittel gespeichert oder dessen Statusanzeige 2 ist, ein Signal aus. Das Signal steuert eine Funktion der Paketfachanlage an, durch welche beispielsweise die Verweigerung der Annahme der Postsendung mit dem erfassten Identcode veranlasst wird. Das Signal kann ferner eine Funktion der Paketfachanlage ansteuern, welche die Speicherung der Kundendaten des Kunden veranlasst, der die Postsendung einstellen will.

Die Vorrichtung zur Ausgabe von Entgeltmarken ist vorzugsweise ebenfalls eine elektronische Paketfachanlage. Es kann sich jedoch auch um einen eigenständigen Verkaufsautomaten zur Ausgabe von Entgeltmarken handeln, welcher in Verbindung mit dem Speichermittel steht, das wiederum mit einer oder mehreren Paketfachanlagen verbunden ist.

Die Erfindung umfasst ferner eine Paketfachanlage zur Durchführung des Verfahrens. Die Paketfachanlage weist dazu in Verbindung mit der Vorrichtung ein Speichermittel zum Speichern von Identcodes und zugehörigen Statusanzeigen auf. Sie umfasst ferner Erfassungsmittel zur Erfassung des Identcodes einer Entgeltmarke auf einer Postsendung und Verarbeitungsmittel zum Verändern der Statusanzeige eines Identcodes, wenn der Identcode einer Entgeltmarke an einer Paketfachanlage erfasst und die zugehörige Postsendung in die Paketfachanlage eingestellt wird (Setzen der Statusanzeige von 1 auf 2), beziehungsweise der Identcode ausgegeben wird (Setzen der Statusanzeige von 2 auf 1). Die Vorrichtung weist Verarbeitungsmittel zur Durchführung eines Vergleichs eines an einer Paketfachanlage erfassten Identcodes mit gespeicherten Identcodes im Speichermittel und Mittel zur Erzeugung eines Signals für den Fall auf, dass der erfasste Identcode nicht im Speichermittel gespeichert ist oder die Statusanzeige des Identcodes auf 2 steht.

Das Speichermittel kann sich innerhalb der Vorrichtung oder örtlich entfernt von der Vorrichtung befinden, wobei es permanent oder temporär mit der Vorrichtung in Verbindung steht.

Das erfindungsgemäße Verfahren und die zugehörige Paketfachanlage weisen verschiedene Vorteile auf. Ein wesentlicher Vorteil ist, dass eine effektive Entgeltüberprüfung stattfinden kann, welche das Erkennen verschiedener Betrugsfälle ermöglicht. Zum einen kann der Fall erkannt werden, dass Entgeltmarken mit falschen Identcodes verwendet werden, welche nicht für die Erstellung von Entgeltmarken generiert wurden. Die Sicherheit kann dadurch erhöht werden, dass keine durchgehenden Identcode-Kreise im Speichermittel zur Vergabe hinterlegt werden, sondern beispielsweise mehrere Gruppen oder unterbrochene Reihen. So lässt sich die Wahrscheinlichkeit eines zufälligen Treffers ausreichend reduzieren.

Zum anderen kann der Betrugsfall erkannt werden, dass eine Entgeltmarke mit einem Identcode mehrfach für einen Versand eingesetzt wird, da die Statusanzeige eines derartigen Codes auf 2 steht und in diesem Fall vorzugsweise eine Annahme der Sendung verweigert wird. Es werden somit nur Entgeltmarken mit Identcodes angenommen, deren Statusanzeige 1 ist, da es sich nur dabei um verkaufte, aber noch nicht verwendete Entgeltmarken handelt.

Übliche Verfahren zur Entgeltüberprüfung beschränken sich auf die nachträgliche Überprüfung eines Entgelts, nachdem eine Postsendung bereits in den Versandprozess aufgenommen wurde. Das erfindungsgemäße Verfahren hat in Verbindung mit einer Paketfachanlage den Vorteil, dass die Überprüfung eines Entgeltes bereits vor Annahme der Postsendung erfolgen kann, so dass die Möglichkeit besteht, die Annahme beispielsweise zu verhindern. Dasselbe Verfahren kann ferner zur Vereinfachung der manuellen Entgeltüberprüfung eingesetzt werden, wenn die Überprüfung der Gültigkeit der Marke durch einen Mitarbeiter beispielsweise mit Hilfe eines Handscanners durchgeführt wird.

Weitere Vorteile, Besonderheiten und zweckmäßige Weiterbildungen der Erfindung ergeben sich aus den Unteransprüchen und der nachfolgenden Darstellung eines bevorzugten Ausführungsbeispiels anhand der Fig. 1.

In Fig. 1 ist ein besonders bevorzugtes Ausführungsbeispiel einer Paketfachanlage 10 zur Durchführung des erfindungsgemäßen Verfahrens dargestellt. Die Paketfachanlage weist vorzugsweise mehrere Fächer zum Einstellen von Sendungen durch einen Kunden und/oder einen Zusteller auf und beinhaltet eine Steuereinheit. Die Steuereinheit umfasst beispielsweise Mittel zur Erfassung einer Kundenidentifikation, wobei Kundenkarten eingelesen werden, ein Kunde auf einer Tastatur oder einem Touchscreen Identifikationsangaben eingibt oder sich über andere Identifikationsverfahren (z.B. biometrische Verfahren, Identifikation via Mobiltelefone oder andere digitale Kommunikationsgeräte) identifiziert. Zweckmäßig sind ferner Anzeigemittel wie ein Bildschirm, über welchen ein Menüdialog mit dem Kunden geführt werden kann. Eine erfolgreiche Identifikation des Kunden gibt den Zugriff auf verschiedene Menüfunktionen frei, zu denen auch die Einstellung einer Sendung für den Versand zählen kann.

In Verbindung mit der Steuereinheit steht ein Speichermittel 30, in welchem wenigstens die für die Ausgabe von Entgeltmarken 40 zu vergebenen Identcodes 20 gespeichert sind. Dabei kann sich das Speichermittel innerhalb der Paketfachanlage oder örtlich entfernt von dieser befinden. Da es sich als zweckmäßig erwiesen hat, in einem Gesamtsystem mehrere Paketfachanlagen einzusetzen und diese zentral zu verwalten, befindet sich das Speichermittel vorzugsweise entfernt von der Paketfachanlage in einer zentralen Datenverarbeitungseinheit. Es kann jedoch auch vorteilhaft sein, jede Paketfachanlage mit jeweils einem Speichermittel zur Speicherung von Identcodes auszustatten, so dass die Erfindung beide Ausführungsformen beinhaltet.

Die Identcodes weisen wenigstens zwei Statusanzeigen 1 und 2 auf, von denen die erste Statusanzeige 1 angibt, dass eine Entgeltmarke mit diesem Identcode gedruckt wurde und die zweite Statusanzeige 2 angibt, dass keine Entgeltmarke mit diesem Identcode gedruckt wurde. Beim Start des Verfahrens sind die Statusanzeigen aller Identcodes vorzugsweise auf 2 gesetzt, da noch keine Entgeltmarke erstellt und verkauft wurde. Die Statusanzeige eines Identcodes wird auf 1 gesetzt, nachdem von der Vorrichtung eine Entgeltmarke mit dem vergebenen Identcode ausgegeben wurde. Wird der Identcode einer Entgeltmarke an einer Paketfachanlage erfasst und die zugehörige Postsendung 60 in die Paketfachanlage eingestellt, wird die Statusanzeige eines Identcodes wieder auf 2 zurückgesetzt und der Identcode kann erneut vergeben werden, wobei dies sofort oder nach einem beliebig zu definierenden zeitlichen Latenzintervall geschehen kann.

Die Paketfachanlage weist ferner ein Verarbeitungsmittel 50 auf, in dem die Identcodes zu Entgeltmarken zugeordnet werden, welche über die Anlage ausgedruckt und verkauft werden. Das Verarbeitungsmittel dient ferner zum Vergleich eines an der Anlage erfassten Identcodes mit den gespeicherten Identcodes. Zur Erfassung eines Identcodes sind Erfassungsmittel 70 vorgesehen, bei denen es sich beispielweise um einen Barcodescanner handeln kann. Wünscht ein Kunde die Einstellung einer Paketsendung in die Paketfachanlage für den Versand, wird der Identcode 20 der zugehörigen Entgeltmarke 40 eingescannt und im Verarbeitungsmittel 50 ein Vergleich durchgeführt. Bei Aufgabe einer Sendung an einem Postschalter oder einer anderen bemannten Aufgabestation wird ebenfalls der Identcode über ein vorzugsweise mobiles Erfassungsmittel 70 eingescannt und in einem Verarbeitungsmittel oder einem separaten Anzeigemittel angezeigt, dass der erfasste Identcode ungültig ist. In diesem Fall kann die Annahme der Sendung ebenfalls verweigert werden.

Zum Einen wird bei dem Vergleich im Verarbeitungsmittel überprüft, ob der erfasste Identcode zu den durch das Speichermittel vergebenen Identcodes gehört. Ist dies nicht der Fall, handelt es sich um einen falschen Identcode, der für einen Betrugsfall steht. Handelt es sich zum anderen um einen zwar vergebenen Identcode, dessen Statusanzeige jedoch auf 2 steht, wird dies ebenfalls als Betrugsfall erkannt, da mit diesem I-dentcode keine unbenutzte Entgeltmarke im Verkehr ist. In beiden Fällen löst das Verarbeitungsmittel 50 ein Signal aus.

Das von dem Verarbeitungsmittel 50 ausgelöste Signal kann eine Funktion der Paketfachanlage ansteuern, welche vorzugsweise die Verweigerung der Annnahme der Paketsendung veranlasst. Dies kann beispielsweise eine Mitteilung auf einem Display beinhalten, dass eine Sendung nicht angenommen werden kann. In einem besonders bevorzugten Ausführungsbeispiel der Erfindung werden die Kundendaten des Kunden, welche bei seiner Identifikation an der Paketfachanlage erfasst und zugeordnet wurden, gespeichert.

Da es für Entgeltmarken vorzugsweise die Möglichkeit gibt, diese über Filialen, das Internet, Verkaufsautomaten oder direkt an elektronischen Paketfachanlagen zu erwerben, ist es vorteilhaft, für alle Vertriebswege eine Entgeltüberprüfung zu gewährleisten. Werden im Speichermittel 30 alle vergebenen I-dentcodes des Gesamtsystems gespeichert, können bei der Einstellung einer Paketsendung in einer Paketfachanlage alle verkauften Entgeltmarken überprüft werden. In einer weiteren Ausführungsform der Erfindung wird der Kreis der zu prüfenden I-dentcodes eingeschränkt und nur Entgeltmarken bestimmter Vertriebswege überprüft. Beispielsweise kann vorgesehen sein, dass ein Vergleich ausschließlich mit Identcodes erfolgt, welche über eine elektronische Paketfachanlage erstellt und verkauft wurden. Dadurch lässt sich der Aufwand im Hinblick auf die Pflege von Datenbanken und die Vorgänge zur Überprüfung an der Paketfachanlage erheblich reduzieren.

### Bezugszeichenliste:

- 10: Paketfachanlage
- 11: Vorrichtung zur Ausgabe von Entgeltmarken
- 20: Identcode
- 30: Speichermittel
- 40: Entgeltmarke
- 50: Verarbeitungsmittel
- 60: Postsendung
- 70: Erfassungsmittel

## Patentansprüche

1. Verfahren zur Entgeltüberprüfung beim Transport von Postsendungen über eine elektronische Paketfachanlage (10), bei dem mehrere einmalige Identcodes (20) in einem Speichermittel (30) gespeichert werden, wobei eine Vorrichtung (11) zur Ausgabe von Entgeltmarken (40) in der elektronischen Paketfachanlage integriert ist, **gekennzeichnet durch** folgende Merkmale:
- die Identcodes (20) werden in dem Speichermittel (30) gespeichert, das in Verbindung mit der Vorrichtung (11) zur Ausgabe von Entgeltmarken (40) steht;
- ein Identcode (20) wird aus dem Speichermittel (30) vergeben;
- der Identcode wird in einem Verarbeitungsmittel (50) der Vorrichtung zu einer Entgeltmarke (40) zugeordnet und die Vorrichtung gibt diese Entgeltmarke (40) aus, welche wenigstens den vergebenen Identcode (20) aufweist;
- der Identcode (20) auf der Entgeltmarke (40) gehört zu einem Identcode-Kreis, der dem Vertriebsweg des Verkaufs der Entgeltmarke (40) über eine elektronische Paketfachanlage (10) zugeordnet ist;
- der Identcode (20) ist im Speichermittel (30) **durch** wenigstens zwei Statusanzeigen 1 und 2 gekennzeichnet, von denen die erste Statusanzeige 1 angibt, dass eine Entgeltmarke (40) mit diesem Identcode (20) gedruckt wurde und die zweite Statusanzeige 2 angibt, dass keine Entgeltmarke (40) mit diesem Identcode (20) gedruckt wurde;
- die Statusanzeige des Identcodes (20) ist im Speichermittel (30) beim Start des Verfahrens auf 2 gesetzt;
- die Statusanzeige des vergebenen Identcodes (20) wird auf 1 gesetzt, nachdem von der Vorrichtung (11) eine Entgeltmarke (40) mit dem vergebenen Identcode (20) ausgegeben wurde;
- die Statusanzeige des vergebenen Identcodes (20) wird auf 2 gesetzt, wenn der Identcode (20) der Entgeltmarke (40) an einer Paketfachanlage (10) erfasst und die zugehörige Postsendung (60) in die Paketfachanlage (10) eingestellt wird;
- Erfassung von Kundendaten bei einer Kundenidentifikation eines Kunden in einem Mittel einer Steuereinheit der Paketfachanlage (10) und Zuordnen der Kundendaten zu der Kundenidentifikation;
- ein Identcode (20) einer Entgeltmarke auf einer Postsendung (60) wird an der Paketfachanlage (10) erfasst und ausschließlich mit Identcodes (20), welche über eine elektronische Paketfachanlage erstellt und verkauft wurden, und den zugehörigen Statusanzeigen im Speichermittel (30) verglichen, wobei ein erfasster Identcode (20), der nicht im Speichermittel (30) gespeichert oder dessen Statusanzeige 2 ist, ein Signal auslöst; und
- das Signal wenigstens eine Funktion der Paketfachanlage (10) ansteuert, welche die Speicherung der Kundendaten des Kunden veranlasst, der die Postsendung (60) einstellen will.

2. Verfahren nach Anspruch 1,
**dadurch gekennzeichnet, dass** das Signal eine Funktion der Paketfachanlage (10) ansteuert, durch welche die Verweigerung der Annahme der Postsendung (60) mit dem erfassten Identcode (20) veranlasst wird.

3. Paketfachanlage (10), die zur Durchführung eines Verfahrens nach einem oder beiden der Ansprüche 1 und 2 besonders entwickelt ist und die eine Vorrichtung (11) zur Ausgabe von Entgeltmarken (40) aufweist,
**dadurch gekennzeichnet,**
**dass** die Paketfachanlage (10) wenigstens folgende Merkmale aufweist:
- Speichermittel (30) in Verbindung mit der Paketfachanlage (10) zum Speichern von Identcodes (20) und zugehörigen Statusanzeigen, wobei die Identcodes (20) zu einem Identcode-Kreis gehören, der dem Vertriebsweg des Verkaufs einer Entgeltmarke über eine elektronische Paketfachanlage zugeordnet ist, wobei ein Identcode durch wenigstens zwei Statusanzeigen 1 und 2 gekennzeichnet ist, von denen die erste Statusanzeige 1 angibt, dass eine Entgeltmarke mit diesem Identcode gedruckt wurde, und die zweite Statusanzeige 2 angibt, dass keine Entgeltmarke mit diesem Identcode gedruckt wurde, und wobei die Statusanzeige des Identcodes beim Start des Verfahrens auf 2 gesetzt ist;
- Steuereinheit mit Mitteln zur Erfassung von Kundendaten bei der Einlieferung einer Postsendung (60) in die Paketfachanlage (10);
- Erfassungsmittel (70) zur Erfassung des Identcodes (20) einer Entgeltmarke (40) auf einer Postsendung (60);
- Verarbeitungsmittel (50) zum Setzen der Statusanzeige des Identcodes auf 1, nachdem von der Vorrichtung zur Ausgabe von Entgeltmarken eine Entgeltmarke mit dem Identcode ausgegeben wurde, und zum Setzen der Statusanzeige des vergegebenen Identcodes auf 2, wenn der vergebene Identcode (20) an einer Paketfachanlage erfasst wird und die zugehörige Postsendung (60) in die Paketfachanlage eingestellt wird;
- Verarbeitungsmittel (50) zur Durchführung eines Vergleichs eines an einer Paketfachanlage erfassten Identcodes (20) ausschließlich mit gespeicherten Identcodes im Speichermittel (30), welche über eine elektronische Paketfachanlage erstellt und verkauft wurden;
- Mittel zur Erzeugung eines Signals für den Fall, dass der erfasste Identcode (20) nicht im Speichermittel (30) gespeichert ist oder die Statusanzeige des erfassten Identcodes auf 2 steht; und
- Mittel zur Speicherung von erfassten Kundendaten.

4. Paketfachanlage nach Anspruch 3,
**dadurch gekennzeichnet,**
**dass** sich das Speichermittel (30) innerhalb der Paketfachanlage (10) befindet.

5. Paketfachanlage nach Anspruch 3,
**dadurch gekennzeichnet,**
**dass** sich das Speichermittel (30) örtlich entfernt von der Paketfachanlage (10) befindet und permanent oder temporär mit der Anlage in Verbindung steht.

## Claims

1. Process for postage verification during the transport of postal consignments by means of an electronic parcel compartment facility (10), in which multiple unique identification codes (20) are stored in a storage means (30), whereby a device (11) for the issuance of postage stamps (40) is integrated into the electronic parcel compartment facility,
**characterized by** the following features:
- the identification codes (20) are stored in the storage medium (30) that is connected to the device (11) for the issuance of postage stamps (40);
- an identification code (20) from the storage means (30) is issued;
- the identification code is assigned to a postage stamp (40) in a processing means (50) of the device and the device issues said postage stamp (40) which comprises at least the issued identification code (20);
- the identification code (20) on the postage stamp (40) belongs to an identification code cycle that is assigned to the distribution channel of the sale of the postage stamp (40) by means of an electronic parcel compartment facility;
- the identification code (20) is indicated in the storage means (30) through at least two status indicators 1 and 2 of which the first status indicator 1 indicates that a postage stamp (40) with said identification code (20) has been printed and the second status indicator 2 indicates that no postage stamp (40) with said identification code (20) has been printed;
- the status indicator of the identification code (20) in the storage medium (30) is set to 2 at the start of the process;
- the status indicator of the issued identification code (20) is set to 1 after the device (11) issued a postage stamp (40) with the issued identification code (20);
- the status indicator of the issued identification code (20) is set to 2, when the identification code (20) of the postage stamp (40) is detected at a parcel compartment facility (10) and the corresponding postal consignment (60) is placed in the parcel compartment facility (10);
- detection of customer data during a customer identification of a customer in a means of a control unit of the parcel compartment facility (10) and assignment of the customer data to the customer identification;
- an identification code (20) of a postage stamp on a postal consignment (60) is detected at the parcel compartment facility (10) and compared exclusively to identification codes (20), which have been generated and sold by means of an electronic parcel compartment facility, and to the corresponding status indicators in the storage means (30), whereby an identification code (20) thus detected that is not stored in the storage means (30) or whose status indicator is 2, initiates a signal and
- the signal triggers at least one function of the parcel compartment facility (10) that initiates saving of the customer data of the customer aiming to place the postal consignment (60).

2. Process according to claim 1, **characterized in that** the signal triggers a function of the parcel compartment facility (10) by means of which the rejection of the postal consignment (60) with the detected identification code (20) is initiated.

3. Parcel compartment facility (10) that is specially developed for implementation of a process according to any one or both of the claims 1 and 2 and comprises a device (11) for the issuance of postage stamps (40), **characterized in that** the parcel compartment facility (10) comprises at least the following features:
- Storage means (30) connected to the parcel compartment facility (10) for storing identification codes (20) and associated status indications, whereby the identification codes (20) belong to an identification code cycle that is assigned to the distribution channel of the sale of a postage stamp by means of an electronic parcel compartment facility, whereby an identification code is **characterized by** at least two status indicators 1 and 2 of which the first status indicator (1) indicates that a postage stamp with said identification code has been printed and the second status indicator 2 indicates that no postage stamp with said identification code has been printed, and whereby the status indication of the identification code is set to 2 at the start of the process;
- control unit with means for detection of customer data upon the posting of a postal consignment (60) in the parcel compartment facility (10);
- detection means (70) for detection of the identification code (20) of a postage stamp (40) on a postal consignment (60);
- processing means (50) for setting the status indication of the identification code to 1 after the device for the issuance of postage stamps issued a postage stamp with the identification code, and for setting the status indication of the issued identification code to 2, if the issued identification code (20) is detected at a parcel compartment facility and the corresponding postal consignment (60) is placed in the parcel compartment facility;
- processing means (50) for implementing a comparison of an identification code (20) detected at a parcel compartment facility exclusively with stored identification codes in the storage means (30), which were generated and sold by means of an electronic parcel compartment facility;
- means for generating a signal to provide for the case of the detected identification code (20) not being stored in the storage means (30) or the status indication of the detected identification code being 2; and
- means for storing detected customer data.

4. Parcel compartment facility according to claim 3, **characterized in that** the storage means (30) is situated inside the parcel compartment facility (10).

5. Parcel compartment facility according to claim 3, **characterized in that** the storage means (30) is situated spatially separate from the parcel compartment facility (10) and is permanently or temporarily connected to the facility.

## Revendications

1. Procédé de contrôle du paiement lors du transport d'envois postaux par le biais d'une installation électronique spécialisée pour paquets (10), dans lequel plusieurs Identcodes (20) uniques sont conservés en mémoire dans un moyen de mémoire (30), dans lequel un dispositif (11) d'émission de timbres de paiement (40) est intégré dans l'installation électronique spécialisée pour paquets,
**caractérisé par** les attributs suivants :
- les Identcodes (20) sont conservés en mémoire dans le moyen de mémoire (30), qui est en liaison avec le dispositif (11) d'émission de timbres de paiement (40) ;
- un Identcode (20) est fourni par le moyen de mémoire (30) ;
- l'Identcode est attribué à un timbre de paiement (40) dans un moyen de traitement (50) du dispositif et le dispositif émet ce timbre de paiement (40), lequel présente au moins l'Identcode (20) fourni ;
- l'Identcode (20) sur le timbre de paiement (40) appartient à un circuit d'Identcodes qui est attribué au trajet de distribution de vente du timbre de paiement (40) par le biais d'une installation électronique spécialisée pour paquets (10) ;
- l'Identcode (20) est **caractérisé par** au moins deux affichages de statut 1 et 2 dans le moyen de mémoire (30), desquels le premier affichage de statut 1 indique qu'un timbre de paiement (40) a été imprimé avec cet Identcode et le deuxième affichage de statut 2 indique qu'aucun timbre de paiement (40) n'a été imprimé avec cet Identcode (20) ;
- l'affichage de statut de l'Identcode (20) est placé sur 2 dans le moyen de mémoire (30) au départ de la procédure ;
- l'affichage de statut de l'Identcode (20) fourni est placé sur 1 après que le dispositif (11) a émis un timbre de paiement (40) avec l'Identcode (20) fourni ;
- l'affichage de statut de l'Identcode (20) fourni est placé sur 2 lorsque l'Identcode (20) du timbre de paiement (40) est détecté sur une installation électronique spécialisée pour paquets (10) et l'envoi postal (60) correspondant est mis dans l'installation électronique spécialisée pour paquets (10) ;
- détection de données de client lors d'une identification de client dans un moyen d'une unité de commande de l'installation électronique spécialisée pour paquets (10) et attribution des données de client à l'identification de client ;
- un Identcode (20) d'un timbre de paiement sur un envoi postal (60) est détecté sur l'installation électronique spécialisée pour paquets (10) puis comparé à des Identcodes (20) qui sont été établis et achetés par le biais d'une installation électronique spécialisée pour paquets, et aux affichages de statut correspondants dans le moyen de mémoire (30), dans lequel un Identcode (20) détecté qui n'est pas en mémoire dans le moyen de mémoire (30) ou dont l'affichage de statut est 2, déclenche un signal ; et
- le signal commande au moins une fonction de l'installation spécialisée pour paquets (10) qui déclenche l'enregistrement des données du client qui veut faire l'envoi postal (60).

2. Procédé selon la revendication 1, **caractérisé en ce que** le signal commande une fonction de l'installation spécialisée pour paquets (10) par le biais de laquelle le refus de la prise en charge de l'envoi postal (60) avec l'Identcode (20) détecté est déclenché.

3. Installation spécialisée pour paquets (10) développée en particulier pour exécuter un procédé selon l'une ou les deux des revendications 1 et 2, qui présente un dispositif (11) d'émission de timbres de paiement (40), **caractérisé en ce que**
l'installation électronique spécialisée pour paquets (10) présente au moins les attributs suivants :
- un moyen de mémoire (30) en liaison avec l'installation électronique spécialisée pour paquets (10) pour conserver en mémoire des Identcodes (20) et des affichages de statut correspondants, dans lequel les Identcodes (20) appartiennent à un circuit d'Identcodes qui est attribué au trajet de distribution de vente d'un timbre de paiement par le biais d'une installation électronique spécialisée pour paquets, dans lequel un Identcode est **caractérisé par** au moins deux affichages de statut 1 et 2, desquels le premier affichage de statut 1 indique qu'un timbre de paiement a été imprimé avec cet Identcode et le deuxième affichage de statut 2 indique qu'aucun timbre de paiement n'a été imprimé avec cet Identcode et dans lequel l'affichage de statut de l'Identcode est placé sur 2 au départ de la procédure ;
- une unité de commande avec des moyens de détection de données de client lors de la livraison d'un envoi postal (60) dans l'installation électronique spécialisée pour paquets (10) ;
- des moyens de détection (70) pour détecter l'Identcode (20) d'un timbre de paiement (40) sur un envoi postal (60) ;
- des moyens de traitement (50) pour placer l'affichage de statut de l'Identcode (20) sur 1 après que le dispositif d'émission de timbres de paiement a émis un timbre de paiement avec l'Identcode et pour placer l'affichage de statut de l'Identcode fourni sur 2 lorsque l'Identcode (20) fourni est détecté sur une installation spécialisée pour paquets et l'envoi postal (60) correspondant est mis dans l'installation spécialisée pour paquets ;
- des moyens de traitement (50) pour effectuer une comparaison d'un Identcode (20) détecté sur une installation spécialisée pour paquets exclusivement avec des Identcodes conservés dans le moyen de mémoire (30) qui ont été établis et achetés par le biais d'une installation électronique spécialisée pour paquets ;
- des moyens pour produire un signal dans le cas où l'Identcode (20) détecté n'est pas conservé en mémoire dans le moyen de mémoire (30) ou que l'affichage de statut de l'Identcode détecté est sur 2 ; et
- des moyens de mise en mémoire de données de client détectées.

4. Installation spécialisée pour paquets (10) selon la revendication 3, **caractérisée en ce que**
le moyen de mémoire (30) se trouve à l'intérieur de l'installation spécialisée pour paquets (10).

5. Installation spécialisée pour paquets (10) selon la revendication 3, **caractérisée en ce que**
le moyen de mémoire (30) se trouve localement à distance de l'installation spécialisée pour paquets (10) et est en liaison permanente ou temporaire avec l'installation.
